# EUROPÄISCHE PATENTSCHRIFT

(11) **EP 0 828 980 B1**
(45) Veröffentlichungstag und Bekanntmachung des Hinweises auf die Patenterteilung: **15.11.2000**
(21) Anmeldenummer: 96909112.3
(22) Anmeldetag: 22.03.1996
(51) Int. Cl.: F28D 9/00

(54) **WÄRMETAUSCHER**
HEAT EXCHANGER
ECHANGEUR DE CHALEUR

(30) Priorität: 02.06.1995 DE 19519740
(43) Veröffentlichungstag der Anmeldung: 18.03.1998
(73) Patentinhaber: FILTERWERK MANN & HUMMEL GmbH, 71631 Ludwigsburg (DE)
(72) Erfinder: PAVLIN, Jaroslav, D-71691 Freiberg (DE)
(74) Vertreter: Voth, Gerhard, Dipl.-Ing.
(86) Internationale Anmeldenummer: EP9601252
(87) Internationale Veröffentlichungsnummer: WO9638699

(56) Entgegenhaltungen:
- EP-A- 0 597 778
- WO-A-95/00810
- DE-U- 9 309 741

## Beschreibung

Die Erfindung betrifft ein Wärmetauscher, insbesondere Ölkühler für Verbrennungsmotoren, nach dem Oberbegriff des Anspruchs 1. Ein derartiger Wärmetauscher ist aus der WO-A-95/00 810 bekannt. Aus der DE-OS 32 10 114 ist ein Wärmetauscher, insbesondere ein Kühler für Kraftfahrzeuge bekannt. Dieser Wärmetauscher besteht aus mehreren parallel zueinander angeordneten Rohren zur Führung des Wärmetauschmittels. Diese Rohre münden in einen oberen und in einen unteren Wasserkasten. Der Wärmetauscher besteht ferner aus lamellenartig und senkrecht zu den Rohren angeordneten plattenförmigen Wärmetauschrippen, die mit den Rohren fest verbunden sind.

Diese Wärmetauschrippen sind an ihren Stirnkanten mit umgebogenen Endteilen versehen, die schuppenartig übereinandergelegt sind und somit Seitenteile bilden an denen Befestigungseinrichtungen für Winkel angeordnet werden können. Der bekannte Wärmetauscher der mit relativ einfachen Elementen aufgebaut ist und eine gute Wärmeübertragung aufweist hat den Nachteil, daß zum Befestigen des Wärmetauschers an einem Träger zusätzliche Winkel erforderlich sind. Außerdem sind die Anschlüsse für das Wärmetauschmittel in den oberen und unteren Wasserkasten festgelegt und nicht variabel.

Es ist ferner aus dem DE-GM 93 09 741 ein Wärmetauscher bekannt, bei dem auf der einen Seite des Wärmetauscherelements Ein- und Austritt für das zu kühlende Medium und auf der anderen Seite Ein- und Austritt für das Kühlmedium also das Wärmetauschmittel vorgesehen ist. Diese Anordnung zeichnet sich durch einen einfachen Aufbau aus. In vielen Fällen ist es jedoch erwünscht, sämtliche Zu- und Abflüsse auf einer einzigen Seite anzuordnen.

Aus der WO 95/00810 ist ein Plattenwärmetauscher bekannt. Dieser weist einen Stapel aus Wärmetauscherblechen auf. Eine Abschlußplatte ist mit den entsprechenden Anschlüssen für zwei Wärmetransfermedien versehen. Ein Nachteil dieser Einrichtung liegt darin, daß durch den Aufbau des Wärmetauschers die Anschlüsse vordefiniert sind. Eine Anpassung an unterschiedliche Anschlußstrukturen ist aufgrund des Aufbaus dieser Vorrichtung nicht möglich.

Der Erfindung liegt daher die Aufgabe zugrunde, einen Wärmetauscher zu schaffen, der universell einsetzbar ist und ohne Vergrößerung des Bauvolumens auch dort anschließbar ist, wo sämtliche Zu- und Abflüsse an einer Seite angeordnet sind.

Diese Aufgabe wird ausgehend von dem Oberbegriff des Anspruchs 1 durch dessen kennzeichnenden Merkmale gelöst.

Ein wesentlicher Vorteil der Erfindung liegt darin, daß es mittels der Verteilerplatte möglich ist, auch den Zu- und Ablauf für das Kühlmedium zu integrieren. In der Verteilerplatte sind dafür die entsprechenden Zu- und Ablauföffnungen vorgesehen.

Gemäß einer Ausgestaltung der Erfindung ist an der Verteilerplatte eine Befestigungsplatte angeordnet. Selbstverständlich besteht auch die Möglichkeit, Verteilerplatte und Befestigungsplatte als ein einstückiges Element auszubilden. In bevorzugter Weise sind bei der zweistückigen Ausgstaltung Verteilerplatte und Befestigungsplatte miteinander verlötet.

Eine weitere Ausbildung der Erfindung sieht vor, die Verteilerplatte aus einzelnen Plattenelementen aufzubauen die sandwichartig übereinandergefügt sind. Dies hat den Vorteil, daß Strömungskanäle unterschiedlicher Art bzw. mit Überkreuzungen in den einzelnen Plattenelementen vorgesehen werden können. Damit lassen sich auch komplizierte Strömungsverläufe in der Verteilerplatte realisieren.

Eine weitere Ausgestaltung der Erfindung sieht vor, die einzelnen Teile des Wärmetauschers aus lotplattiertem Aluminium herzustellen. Dieses läßt sich in einem Durchlaufofen verlöten,

so daß der Zusammenbau des Wärmetauschers ohne Verbindungselemente möglich ist.

In vorteilhafter Weise ist die Verteilerplatte auch in seiner sandwichartigen Bauweise im letzten Wärmetauscherelement integriert. Durch die Integration dieser Platte wird die Bauhöhe des gesamten Wärmetauscherelements nicht vergrößert. Gleichzeitig sind aber sämtliche Anschlüsse in diesem Verteilerplatte enthalten.

In einer weiteren Ausgestaltung der Erfindung sind sämtliche Zu- und Ableitungen in einem Gehäuse eines Ölfilters integriert. Der Wärmetauscher kann damit unmittelbar an dieses Gehäuse montiert werden. Zusätzliche Verbindungsleitungen sind nicht mehr erforderlich. Alternativ hierzu können die Anschlüsse für das Kühlmedium direkt an der Verteilerplatte angeordnet sein.

Ausführungsbeispiele der Erfindung sind in den Zeichnungen dargestellt und werden im folgenden näher erläutert. Die Zeichnungen zeigen:
- Figur 1: eine schematische Ansicht eines Wärmetauschers, dessen Seitenteile durch abgebogene Rippen gebildet sind,
- Figur 2: eine Draufsicht auf die in Figur 1 im Schnitt dargestellte Verteilerplatte,
- Figur 3: ein Wärmetauscher mit Verteilerplatte in Sandwichbauweise,
- Figur 4: eine weitere Schnittdarstellung,
- Figur 5: die Schnittdarstellung eines Wärmetauschers mit Anschlüssen für das Kühlmedium,
- Figur 6 a-e: ein Fließschema für das zu kühlende Medium und das Kühlmittel.

In Figur 1 ist ein Wärmetauscher gezeigt, der aus mehreren parallel zueinander angeordneten und von einem Wärmetauschmittel durchflossenen, plattenförmigen Wärmetauschelementen 10 besteht. Diese Wärmetauschelemente sind an den umlaufenden Außenkanten 11 abgebogen und lamellenartig zu einem Wärmetauscherpaket aufeinandergestapelt. Den oberen Abschluß des Wärmetauscherpakets bildet eine Abdeckplatte 12. Den unteren Abschluß bildet eine Verteilerplatte 13 in Kombination mit einer Befestigungsplatte 14. Verteilerplatte 13 und Befestigungsplatte 14 können auch aus einem Stück hergestellt sein. Es besteht aber auch die Möglichkeit, dieses zweistückig aus zwei Stanzteilen zu bilden. Die Verbindung der einzelnen Wärmetauscherelemente 10 miteinander sowie mit der Abdeckplatte 12 und dem Verteilerplatte 13 erfolgt durch Löten. Hierzu sind die einzelnen Bauelemente mit einem Lotwerkstoff beschichtet. Das gesamte Paket mit den Einzelteilen einschließlich der hier dargestellten Abdichtringe 17, 19 wird bis auf Schmelztemperatur des Lots erwärmt und die Einzelteile miteinander verbunden. Das zu kühlende Medium, beispielsweise Öl, strömt über die Bohrung 15 in die Befestigungsplatte 14 und Verteilerplatte 13 sowie anschließend in den Wärmetauscher, verteilt sich dort auf die einzelnen Ebenen gemäß den Pfeilen 16 und verläßt den Wärmetauscher über die Bohrung 18.

In Figur 2 ist in einer Draufsicht die Verteilerplatte 13 gezeigt. In diesem ist eine Bohrung 15 für den Ölzulauf sowie eine Öffnung 20 in Form eines Längsschlitzes für den Ölrücklauf angeordnet. Außerdem ist in der Verteilerplatte 13 die Öffnung 21 für den Kühlwassereintritt und die öffnung 22 für den Kühlwasseraustritt vorgesehen. Es ist aus dieser Darstellung ersichtlich, daß sowohl die Zuführungsbohrungen für das zu kühlende öl als auch die Kanäle zur Weiterleitung, an beliebigen Stellen positionierbar sind. Die Verteilerplatte ermöglicht ein Anschließen des Wärmetauschers an beliebige Anschlußformen. Selbstverständlich besteht auch die Möglichkeit, die Verteilerplatte mit Absätzen, Vertiefungen oder ähnlichem auszugestalten und damit an eine Vielzahl von unterschiedlichen Befestigungsstrukturen anzupassen.

Figur 3 zeigt eine Variante eines Wärmetauschers mit einer Verteilerplatte 13 die in Sandwichbauweise gestaltet ist. Diese Verteilerplatte 13 besteht aus den einzelnen Teilen 23, 24, 25. Durch den sandwichartigen Aufbau besteht die Möglichkeit, die Flüssigkeitsströme in den einzelnen Ebenen unterschiedlich zu verteilen, so daß diese sich auch überkreuzen können.

In Figur 3 sind ferner die Anschlüsse für das Kühlmedium also das Kühlwasser gezeigt. An dem Gehäuse 30 sind die Anschlußstutzen 27 für den Wasserzulauf und Anschlußstutzen 28 für den Wasserrücklauf angeordnet. Das Gehäuse 30 ist mit der Befestigungsplatte 14 verbunden. Zwischen Befestigungsplatte und Gehäuse befindet sich eine Profildichtung 29.

Eine Variante, bei der ebenfalls eine sandwichartig aufgebaute Adapterplatte vorgesehen ist zeigt Figur 4. In dieser Figur ist der Wasseraustritt 22 sowie der Öleintritt 15 zu erkennen.

Sämtliche Öffnungen sind in einem Gehäuse 30 eines hier nicht dargestellten Ölfilters integriert, so daß keine zusätzlichen Leitungen erforderlich sind.

Figur 5 zeigt eine Variante, bei der sowohl der Wasseraustritt als auch der Wassereintritt jeweils als Anschlußstutzen 32, 33 herausgezogen und um 90° bzw. um mehr als 90° umgelenkt sind. Die Anschlußstutzen sind in bevorzugter Weise mit der Verteilerplatte über eine Lötverbindung befestigt, während der Öleintritt und der Ölaustritt - wie in Figur 4 gezeigt - über ein Gehäuse 30 erfolgt. Auch hier ist zur Abdichtung zwischen der Befestigungsplatte 14 und dem Gehäuse in demselben eine Nut 31 eingegossen in welcher ein Dichtring bzw. Dichtelement eingelegt ist. Durch diese Abdichtung ist eine Bearbeitung des gegossenen Teils 30 nicht erforderlich. Damit wird bei geringerem Fertigungsaufwand eine dichte Verbindung zwischen dem Ölkühler und der Außenstruktur eines Gehäuses hergestellt.

In Figur 6 ist der Flüssigkeitsstrom in den einzelnen Plattenelementen 23-25, welche sandwichartig zusammengefügt sind dargestellt.

Figur 6a zeigt die Grundplatte 14 mit dem Öleintritt 15 und dem diagonal dazu angeordneten Ölaustritt 20, sowie dem Wassereintritt 21 und dem Wasseraustritt 22. In Figur 6b ist das Plattenelement 25 gezeigt. In diesem ist für den Wassereintritt 22 ein Längsschlitz 34 angeordnet. In Figur 6c ist das Plattenelement 24 dargestellt. Dieses ist als absperrendes Plattenelement ausgestaltet. Die Figur 6d zeigt für den Wasseraustritt 21 eine Querverbindung 35 sowie eine Querverbindung 36 für den Ölaustritt 20. In Figur 6e ist die erste Wanne 11a dargestellt mit ihren Anschlußöffnungen für Wasserein- und -austritt sowie für Ölein- und -austritt.

## Patentansprüche

1. Wärmetauscher, insbesondere Ölkühler für Verbrennungskraftmaschinen, bestehend aus mehreren parallel zueinander angeordneten Rohren zur Führung des Wärmetauschmittels sowie aus lamellenartig und senkrecht zu den Rohren angeordneten, plattenförmigen Wärmetauschelementen (10) die mit den Rohren fest verbunden sind, wobei die plattenförmigen Wärmetauschelemente (10) an den Außenkanten umgebogen sind und schuppenförmig übereinanderliegen und wobei die Zuführung des zu kühlenden Mediums über senkrecht zu den Wärmetauschelementen (10) angeordneten, weiteren Rohren erfolgt und diese Rohre in eine Verteilerplatte (13) münden, welche Öffnungen für einen Flüssigkeitszulauf und einen Flüssigkeitsablauf aufweist, dadurch gekennzeichnet, daß die Verteilerplatte eine Bohrung (15) für den Zulauf des zu kühlenden Mediums, sowie eine Öffnung (20) für den Rücklauf des zu kühlenden Mediums enthält und außerdem eine Öffnung (21) für den Eintritt des Kühlmediums und eine Öffnung (22) für den Austritt des Kühlmediums vorgesehen ist, wobei sowohl die Zuführungsbohrung für das zu kühlende Medium als auch Kanäle zur Weiterleitung an beliebigen Stellen so positionierbar sind, um ein Anschließen des Wärmetauschers an beliebige Anschlußformen zu ermöglichen, wobei die Öffnung (20) für den Rücklauf des zu kühlenden Mediums einen Kanal zur Weiterleitung des zu kühlenden Mediums bildet.

2. Wärmetauscher nach Anspruch 1, dadurch gekennzeichnet, daß an der Verteilerplatte (13) eine Befestigungsplatte (14) angeordnet ist.

3. Wärmetauscher nach Anspruch 1 oder 2, dadurch gekennzeichnet, daß die Verteilerplatte (13) eine ebene Platte ist, welche aus einzelnen Plattenelementen (23-25) aufgebaut ist, welche sandwichartig zusammengefügt sind.

4. Wärmetauscher nach einem der vorherigen Ansprüche, dadurch gekennzeichnet, daß die Wärmetauschelemente (11) und/oder die Verteilerplatte (13) sowie die in den Wäremtauschelementen (11) angeordneten Rohre aus lotbeschichtetem Aluminium bestehen.

5. Wärmetauscher nach einem der vorherigen Ansprüche, dadurch gekennzeichnet, daß die einzelnen Elemente (11) miteinander verlötet und verbunden sind.

6. Wärmetauscher nach einem der vorherigen Ansprüche, dadurch gekennzeichnet, daß die Anschlüsse für die Zu- und Ableitung des zu kühlenden Mediums sowie des Wärmetauschmittels oder des Kühlmediums in dem Gehäuse (30) eines ölfilters integriert sind.

7. Wärmetauscher nach einem der vorherigen Ansprüche, dadurch gekennzeichnet, daß die Anschlüsse (32, 33) für das Kühlmedium unmittelbar an der Verteilerplatte (13) angeordnet sind.

## Claims

1. Heat exchanger, more especially an oil cooler for internal combustion engines, comprising a plurality of tubes, which are disposed parallel to one another, for conducting the heat-exchanging medium as well as plate-like heat-exchanging elements (10), which are disposed in a lamellar manner and perpendicularly relative to the tubes and are securedly connected to the tubes, the plate-like heat-exchanging elements (10) being bent-over at the external edges and lying in an imbricated manner above one another, and the medium to be cooled being supplied via additional tubes, which are disposed perpendicularly relative to the heat-exchanging elements (10), and these tubes terminating in a distributor plate (13) which has apertures for a fluid inlet and a fluid outlet, characterised in that the distributor plate includes a bore (15) for the introduction of the medium to be cooled, as well as an aperture (20) for the return flow of the medium to be cooled, and, in addition, an aperture (21) is provided for the introduction of the coolant, and an aperture (22) is provided for the discharge of the coolant, both the inlet bore for the medium to be cooled and channels for the further conduction to desirable locations being positionable in such a manner in order to permit the heat exchanger to communicate with desirable connecting configurations, the aperture (20) for the return flow of the medium to be cooled forming a channel for the further conduction of the medium to be cooled.

2. Heat exchanger according to claim 1, characterised in that a mounting plate (14) is disposed on the distributor plate (13).

3. Heat exchanger according to claim 1 or 2, characterised in that the distributor plate (13) is a flat plate which is constructed from individual plate elements (23-25), which are joined together in a sandwich-like manner.

4. Heat exchanger according to one of the previous claims, characterised in that the heat-exchanging elements (11) and/or the distributor plate (13) as well as the tubes, which are disposed in the heat-exchanging elements (11), are formed from solder-coated aluminium.

5. Heat exchanger according to one of the previous claims, characterised in that the individual elements (11) are soldered and joined to one another.

6. Heat exchanger according to one of the previous claims, characterised in that the connections for the supply and discharge of the medium to be cooled as well as of the heat-exchanging medium or of the coolant are incorporated in the housing (30) of an oil filter.

7. Heat exchanger according to one of the previous claims, characterised in that the connections (32, 33) for the coolant are disposed directly on the distributor plate (13).

## Revendications

1. Echangeur de chaleur, en particulier radiateur d'huile pour des moteurs à combustion interne, consistant en plusieurs tuyaux disposés parallèlement l'un à l'autre servant à faire passer le moyen d'échange de la chaleur ainsi qu'en des éléments d'échange de chaleur (10) de type à lamelles, en forme de plaques disposées perpendiculairement aux tuyaux, qui sont reliés de façon solidaire aux tuyaux, les éléments d'échanges de chaleur (10) en forme de plaques étant coudés sur les bords extérieurs et se trouvant les uns au dessus des autres de façon imbriquée, et l'arrivée du fluide à refroidir ayant lieu au moyen d'autres tuyaux disposés perpendiculairement aux éléments d'échange de chaleur (10), ces tuyaux débouchant dans une plaque de distributeur, qui présente des orifices pour une arrivée de liquide et un départ de liquide,
caractérisé en ce que
la plaque de distributeur (13) contient un alésage (15) pour l'arrivée du fluide à refroidir, ainsi qu'un orifice (20) pour le retour du fluide à refroidir, et il est prévu en outre un orifice (21) pour l'entrée du fluide de refroidissement et un orifice (22) pour la sortie du fluide de refroidissement, aussi bien l'alésage d'arrivée pour le fluide à refroidir qu'aussi des canaux de dérivation du fluide en n'importe quels endroits pouvant être positionnés de façon à permettre un raccordement de l'échangeur de chaleur à n'importe quelles formes de raccordement, l'orifice (20) pour le retour du fluide à refroidir formant un canal de dérivation du fluide à refroidir.

2. Echangeur de chaleur selon la revendication 1,
caractérisé en ce qu'
une plaque de fixation (14) est associée à la plaque de distributeur (13).

3. Echangeur de chaleur selon la revendication 1 ou 2,
caractérisé en ce que
la plaque de distributeur (13) est une plaque plane, qui est construite à partir de différents éléments de plaques (23 à 25), qui sont réunis à la manière d'un sandwich.

4. Echangeur de chaleur selon l'une quelconque des revendications précédentes,
caractérisé en ce que
les éléments d'échange de chaleur (11) et/ou la plaque de distributeur (13) ainsi que les tuyaux disposés dans les éléments (11) d'échange de chaleur sont réalisés en aluminium enduit de brasure.

5. Echangeur de chaleur, selon l'une quelconque des revendications précédentes,
caractérisé en ce que
les différents éléments (11) sont brasés et reliés les uns avec les autres.

6. Echangeur de chaleur, selon l'une quelconque des revendications précédentes,
caractérisé en ce que
les raccords pour la conduite d'arrivée et la conduite de départ du fluide à refroidir ainsi que du fluide d'échange de chaleur ou du fluide de refroidissement sont intégrés dans le carter (30) d'un filtre d'huile.

7. Echangeur de chaleur, selon l'une quelconque des revendications précédentes,
caractérisé en ce que
les raccords (32, 33) pour le fluide de refroidissement sont disposés directement sur la plaque de distributeur (13).
